# FASCICULE DE BREVET EUROPEEN

(11) **EP 0 930 407 B1**
(45) Date de publication et mention de la délivrance du brevet: **04.06.2003**
(21) Numéro de dépôt: 98403118.7
(22) Date de dépôt: 10.12.1998
(51) Int. Cl.: E04G 3/00, E04G 21/32

(54) **Dispositif pour l'accrochage d'une structure d'échafaudage**
Befestigungsvorrichtung für Gerüste
Arrangement for securing a scaffold-structure

(30) Priorité: 16.01.1998 FR 9800435
(43) Date de publication de la demande: 21.07.1999
(73) Titulaire: Dimos, Société Anonyme, 44150 Ancenis (FR)
(72) Inventeur: Goubaud, Michel, 44150 Saint Herblon (FR)
(74) Mandataire: Laget, Jean-Loup

(56) Documents cités:
- FR-A- 1 482 220
- FR-A- 2 349 706
- FR-A- 2 728 923

## Description

La présente invention concerne un dispositif fixable selon le préambule de la revendication 1 et un échafaudage avec un tel dispositif.

L'invention concerne plus particulièrement les dispositifs adaptés pour recevoir une structure d'échafaudage avec appui de cette structure en un point de la construction pour empêcher l'effet du couple de basculement s'exerçant sur ladite structure, en particulier lorsqu'elle est chargée par des matériaux et/ou des intervenants en toiture.

Un dispositif d'amarrage ou d'ancrage destiné à recevoir une telle structure d'échafaudage est notamment décrit dans les documents FR-A-2.245.213 et FR-A-2.307.100 du présent inventeur.

Dans le document FR-A-2.245.213, l'organe d'ancrage comporte une embase propre à être fixée à un chevron et un trou unique propre à recevoir un doigt d'accrochage de la structure d'échafaudage. Le trou est ménagé sur un talon prolongeant ladite embase, talon et embase étant disposés dans l'axe du chevron. L'inconvénient majeur d'un tel dispositif d'ancrage réside dans l'impossibilité d'empêcher, au moyen d'un tel dispositif d'ancrage, le basculement de la structure d'échafaudage par soulèvement en direction de l'élément de la construction. Un tel basculement peut notamment survenir en cas de mauvais temps lorsqu'un vent violent agit sur la structure d'échafaudage. De la même manière, il n'est pas possible, au moyen d'un tel dispositif d'ancrage, d'empêcher la rotation de la structure d'échafaudage autour de l'axe formé d'une part par son point d'appui sur l'élément de la construction, d'autre part par son point d'ancrage sur le dispositif d'ancrage. Il en résulte là encore des risques d'accident en cas de vent violent. Ces mêmes inconvénients s'appliquent au dispositif d'ancrage décrit dans le brevet FR-A-2.245.213.

Dans le brevet français FR-A-2.349.706, diverses configurations d'un dispositif d'ancrage sont représentées. Dans une première forme de réalisation, le dispositif d'ancrage comporte une embase pourvue de deux ouvertures destinées à recevoir un organe d'accrochage d'une structure d'échafaudage. Cet organe d'accrochage affecte la forme d'un crochet formant une boucle ouverte dans une direction opposée à la construction. L'inconvénient d'une telle solution réside d'abord dans la difficulté d'accrochage de la structure d'échafaudage du fait que le crochet d'accrochage de cette structure doit être fixé par le dessous au dispositif d'ancrage après orientation angulaire précise de la structure d'échafaudage, ce qui nécessite dextérité et force physique de l'opérateur. Par ailleurs, une telle solution présente les mêmes risques de soulèvement de la structure d'échafaudage que ceux décrits précédemment dans le cadre des dispositifs des brevets FR-A-2.245.213 et FR-A-2.307.100 précités.

Dans le brevet FR-A-1.482.220, il est décrit un crochet de sécurité pour gouttière apte à supporter un chandelier qui constitue un garde-fou. Ce chandelier destiné à être fixé au crochet de sécurité, ne vient pas en appui sur la construction et ne comporte donc pas les avantages inhérents à ce type de structure d'échafaudage. En effet, le chandelier ne comporte pas de plate-forme de circulation. Par ailleurs, en cas d'appui sur ce chandelier d'un homme ou d'une charge, on provoque un effort important sur le crochet de sécurité générant soit un arrachement de ce dernier, soit un pliage du corps de ce dernier.

Par ailleurs, le crochet de sécurité est constitué d'une embase terminée par une boucle fermée de telle sorte que le coût d'un tel crochet est relativement onéreux et la fabrication plus compliquée que celle du dispositif d'ancrage objet de la présente invention. Enfin, une telle structure du crochet de sécurité ne permet pas un positionnement angulaire variable du chandelier en fonction de la construction. Un tel inconvénient vaut également pour le dispositif décrit dans le brevet FR-A-2.728.923.

Le but de la présente invention est donc de pallier les inconvénients précités en proposant un dispositif pour l'accrochage d'une structure d'échafaudage qui empêche, de manière sûre, la structure d'échafaudage à la fois de basculer par soulèvement en direction de l'élément de la construction qui porte cette structure et de tourner autour d'un axe sensiblement vertical passant par le point d'appui de la structure sur la construction et le point d'accrochage de la structure au dispositif tout en autorisant une possibilité de positionnement angulaire variable de la structure d'échafaudage sur le dispositif.

Un autre but de la présente invention est de proposer un dispositif d'accrochage d'une structure d'échafaudage dont la conception permet, pour des constructions quelconques, la réception de structures d'échafaudage de dimension variable et dont le point d'appui ne présente pas forcément un positionnement réglable du fait des possibilités d'adaptation intrinsèques au dispositif d'accrochage.

Un autre but de la présente invention est de proposer un dispositif d'accrochage d'une structure d'échafaudage de conception simple, de faible encombrement, de coût réduit adapté pour coopérer avec une structure d'échafaudage dont le doigt d'accrochage est également de conception simple.

A cet effet, l'invention a pour objet un dispositif fixable, comme décrit dans la revendication 1.

Grâce à cette conception du dispositif d'accrochage, tout risque d'accident, y compris en cas de vent violent, est évité et ce malgré une grande capacité d'adaptation du dispositif à l'égard de la structure d'échafaudage à recevoir ou de la construction à équiper.

Selon une forme de réalisation préférée de l'invention, au moins l'une des ouvertures du crochet du dispositif est conformée pour empêcher, après introduction d'un doigt d'accrochage d'une structure d'échafaudage à l'intérieur de ladite ouverture, la rotation de ce doigt d'accrochage autour de son axe longitudinal.

L'invention a encore pour objet un échafaudage possédant une structure avec au moins un doigt d'accrochage et un dispositif comme décrit ci-dessus.

L'invention sera bien comprise à la lecture de la description suivante d'exemples de réalisation, en référence aux dessins annexés dans lesquels :
la figure 1 représente une vue en perspective d'un dispositif selon l'invention fixé à un élément de construction et sur lequel est accrochée une structure d'échafaudage ;
la figure 2 représente une vue en perspective de la zone de liaison entre dispositif d'accrochage et doigt d'accrochage de la structure d'échafaudage lors de l'introduction du doigt d'accrochage dans une ouverture du dispositif ;
la figure 3 représente une vue en perspective de la zone de liaison entre dispositif d'accrochage et doigt d'accrochage, le doigt étant représenté en position introduite dans les ouvertures du dispositif ;
la figure 4 représente une vue en perspective d'un autre mode de réalisation du dispositif fixé sur un mur ; et
la figure 5 représente une vue en perspective d'un autre mode de réalisation du dispositif.
Le dispositif, objet de l'invention, représenté sous la référence générale 1, est destiné à être fixé à un élément 2 d'une construction 11. Cet élément 2 de construction peut être un mur ou un élément de charpente de ladite construction 11. Dans les exemples de réalisation représentés, l'élément 2 de construction est constitué dans la figure 1 par un chevron et dans la figure 4 par un mur.

A ce dispositif 1 est accrochée une structure d'échafaudage 3 qui peut être une structure déjà connue en soi du type de celle représentée dans le brevet FR-A-2.245.213 ou une structure à créer. Un exemple de réalisation d'une telle structure est représenté à la figure 1. Cette structure est constituée d'au moins un montant et deux traverses s'étendant d'un même côté dudit montant. L'une des traverses, est à sa partie terminale, libre pour l'accrochage au dispositif 1 tandis que l'autre des traverses vient, par son extrémité libre, en butée généralement sur une paroi verticale de la construction 11. Dans l'exemple représenté à la figure 1, l'une des traverses, en l'occurrence la traverse inférieure, vient en appui en un point P de la construction 11 pour empêcher l'effet du couple du basculement s'exerçant sur ladite structure 3, en particulier lorsqu'elle est chargée par des matériaux et/ou des intervenants en toiture. La première traverse, en l'occurrence la traverse supérieure, comporte quant à elle à son extrémité libre un doigt d'accrochage 4 s'étendant sensiblement orthogonalement la ladite traverse en direction de l'extrémité inférieure du montant de la structure 3. Ce doigt d'accrochage 4 sensiblement rectiligne est adapté à coopérer avec le dispositif 1.

La structure 3 d'échafaudage permet, de manière en soi connue, de délimiter un chemin de circulation des intervenants, cette circulation pouvant être effectuée en toute sécurité grâce à la présence d'un garde-corps (non représenté) constitué de planches supportées par les montants généralement équipés de crochets de ladite structure.

Le doigt d'accrochage 4 peut être porté par un bras monté de manière télescopique sur la traverse supérieure de ladite structure 3, cette traverse étant elle-même portée par le montant de la structure.

Le dispositif 1 est quant à lui constitué d'un corps 7 agencé pour être fixé à un élément 2 de la construction par des moyens de fixation appropriés. Des variantes de réalisation de ce corps 7 ont été représentées aux figures 1 à 5 en fonction de l'élément de construction 2 sur lequel ce corps 7 doit être fixé. Les moyens de fixation peuvent également quant à eux affecter un grand nombre de formes. Ils peuvent être constitués par de simples organes de fixation tels que vis, clous ou similaires, ou par des dispositifs d'ancrage plus complexes tels que douilles ou autre.

Ce corps 7 est muni d'un crochet 8 affectant la forme d'au moins une boucle ouverte en direction de l'élément 2 de construction. Ce crochet 8 comporte au moins deux ouvertures ou lumières 9, 10 superposées ménagées en correspondance et formant un chemin de guidage sensiblement vertical pour l'introduction axiale par le dessus, c'est-à-dire par le haut du chemin de guidage, du doigt d'accrochage 4 de la structure d'échafaudage 3 à l'intérieur desdites ouvertures 9, 10. Comme le montre la figure 1, ces ouvertures 9 et 10 empêchent le pivotement du doigt d'accrochage 4 de la structure d'échafaudage 3 dans le sens d'un basculement de la structure d'échafaudage 3 par soulèvement en direction de l'élément 2 de construction. Un tel basculement est représenté par la flèche F dans la figure 1. L'intérêt d'une telle solution réside dans sa simplicité. En effet, le seul fait d'avoir ménagé deux ouvertures 9 et 10 en correspondance permet d'éviter de manière sûre tout risque d'accident tel qu'exposé ci-dessus.

Par ailleurs, au moins l'une des ouvertures 9, 10 du crochet 8 du dispositif est conformée pour empêcher la rotation du doigt d'accrochage 4 de la structure d'échafaudage 3 autour de son axe longitudinal. En effet, comme le montrent les figures 3 et 4, le doigt d'accrochage constitué par une simple plaque présente une épaisseur telle que, lorsqu'il est introduit à l'intérieur de l'ouverture inférieure 10 du crochet 8, il ne peut plus être entraîné en rotation autour de son axe longitudinal, les bords de l'ouverture 10 enserrant la plaque constitutive du doigt d'accrochage 4.

Enfin, les ouvertures 9, 10 sont conformées de telle sorte que l'ouverture supérieure 9 est délimitée par une section fermée tandis que l'ouverture inférieure 10 est délimitée par une section ouverte en direction de la construction 11., de manière à permettre, lors d'un déplacement dans le sens F' de la structure d'échafaudage correspondant à un sens opposé à un basculement de la structure d'échafaudage 3 par soulèvement en direction de l'élément 2 de construction, une liberté de mouvement du doigt d'accrochage 4. Cette liberté de mouvement du doigt d'accrochage 4 est nécessaire pour la mise en appui de la structure d'échafaudage 3 sur la construction 11 en particulier lorsque cette structure d'échafaudage 3 ne comporte pas de moyens de réglage de son point d'appui sur la construction 11. Une telle réalisation des ouvertures permet donc l'utilisation du dispositif 1 d'accrochage pour des structures d'échafaudage et des constructions de conception variée sans compliquer pour autant la conception de ce dispositif 1.

Au moins l'une des ouvertures 9, 10 du crochet 8 du dispositif 1 est de longueur supérieure à la section du doigt d'accrochage 4 de la structure d'échafaudage pour permettre, après introduction du doigt d'accrochage 4 à l'intérieur de l'une des ouvertures 9, 10, une translation du doigt 4 à l'intérieur de cette ouverture suivant une direction orthogonale à l'axe d'introduction du doigt dans ladite ouverture et dans le sens d'un éloignement du doigt 4 de l'élément de construction 2. Dans les exemples représentés aux figures 3 et 4, l'ouverture supérieure 9 du crochet 8 est de longueur supérieure à la section du doigt d'accrochage 4. Cette ouverture 9 comporte au moins une portion élargie 9A pour le passage d'un renflement 5 ou d'un bossage du doigt d'accrochage 4. Cette portion élargie 9A est ménagée dans ladite ouverture 9 en un emplacement permettant, une fois le doigt d'accrochage 4 introduit et translaté dans ladite ouverture 9, un décalage axial entre le renflement 5 du doigt d'accrochage 4 et la portion élargie 9A de ladite ouverture 9 de manière à empêcher toute sortie intempestive du doigt d'accrochage 4 de ladite ouverture 9. Toutefois, pour parfaire la sécurité d'une tel accrochage, le doigt d'accrochage 4 de la structure d'échafaudage 3 peut encore comporter au moins un perçage 6 pour le passage d'un organe (non représenté), tel qu'une goupille, de verrouillage du doigt d'accrochage 4 à l'intérieur desdites ouvertures 9, 10 du crochet 8 du dispositif 1. Ce perçage 6 est plus particulièrement représenté à la figure 3. La goupille, en position verrouillée, s'étend orthogonalement au chemin de guidage formé par les ouvertures 9 et 10 et entre ces dernières. Il est à noter que ces aménagements du doigt d'accrochage 4, comportant au moins un perçage 6 et un renflement 5, rendent la structure d'échafaudage, destinée à coopérer avec le dispositif d'accrochage, nouvelle.

Dans les exemples représentés aux figures 1 à 5, l'ouverture 9 du crochet 8 de longueur supérieure à la section du doigt d'accrochage 4 de la structure d'échafaudage 3 affecte sensiblement la forme d'un trou de serrure double. Toutefois, d'autres formes de réalisation de cette ouverture 9 peuvent être envisagées.

De même, dans tous les exemples représentés, le crochet 8 du dispositif 1 affecte sensiblement la forme d'un C à concavité tournée vers l'élément 2 de construction. La branche supérieure 8A du C est disposée sensiblement dans le prolongement du corps 7 du dispositif 1 tandis que la branche inférieure 8B du C présente une extrémité terminale libre. Les ouvertures 9, 10 du crochet 8 sont ménagées, en correspondance, respectivement dans la branche supérieure 8A et la branche inférieure 8B du crochet 8, l'ouverture 10 de la branche inférieure 8B étant dirigée vers l'élément 2 de construction. De ce fait, l'extrémité libre de la branche inférieure 88 du crochet 8 affecte sensiblement la forme d'une fourchette, l'espace laissé libre entre lesdites branches de la fourchette constituant l'ouverture 10.

Bien évidemment, il est possible de modifier la forme de réalisation de ce crochet 8. Ainsi, la zone de liaison entre les branches inférieure et supérieure du crochet est ici représentée sous forme d'une portion courbe. Toutefois, cette portion pourrait, de manière équivalente, être une portion rectiligne.

Grâce à un tel dispositif d'accrochage et en particulier grâce à la conception du crochet 8 de ce dispositif, tout risque de basculement dans le sens de la flèche F conformément à la figure 1 et tout risque d'entraînement en rotation de la structure d'échafaudage 3 autour d'un axe sensiblement vertical passant par son point d'appui P sur la construction et son point d'accrochage au dispositif est empêché malgré une possibilité de liberté de mouvement du doigt d'accrochage de la structure d'échafaudage nécessaire à la mise en appui de cette structure lors de son accrochage au dispositif. Un tel dispositif limite donc de manière importante les risques d'accident sans compliquer ni la réalisation du dispositif, ni la réalisation de la structure d'échafaudage destinée à coopérer avec ce dernier.

En pratique, au moins deux dispositifs d'accrochage 1 selon l'invention sont positionnés et fixés sur des éléments de construction. La structure d'échafaudage 3, préalablement au moins partiellement montée, est alors accrochée sur lesdits dispositifs grâce aux doigts d'accrochage 4 portés par les bras formant traverses de ladite structure, comme le montre la figure 1. Une fois la structure d'échafaudage positionnée, il est alors possible de disposer les éléments complémentaires tels qu'éléments de garde-corps, éléments de plancher, etc. La structure d'échafaudage est à ce moment prête à recevoir un intervenant et/ou des charges.

## Revendications

1. Dispositif (1) fixable, de préférence de façon permanente, à un élément (2), tel qu'un élément de charpente ou un mur, d'une construction (11) pour l'accrochage d'une structure (3) d'échafaudage avec appui de cette structure (3) en au moins un point (P) de la construction (11) pour empêcher l'effet du couple du basculement s'exerçant sur ladite structure (3), en particulier lorsqu'elle est chargée par des matériaux et/ou des intervenants en toiture, cette structure (3) possédant au moins un doigt d'accrochage (4) adapté à coopérer avec le dispositif (1),
le dispositif (1) étant constitué d'un corps (7) propre à être fixé à l'élément (2) de construction, ce corps (7) étant muni d'un crochet (8) affectant la forme d'au moins une boucle ouverte en direction de l'élément (2) de construction, ce crochet (8) comportant au moins deux ouvertures (9, 10) superposées formant un chemin de guidage sensiblement vertical pour l'introduction axiale par le dessus du doigt d'accrochage (4) de la structure d'échafaudage (3) à l'intérieur desdites ouvertures (9, 10), l'ouverture supérieure (9) étant délimitée par une section fermée, **caractérisé en ce que** l'ouverture inférieure (10) est délimitée par une section ouverte en direction de la construction (11), lesdites ouvertures (9, 10) coopérant entre elles pour empêcher le pivotement du doigt d'accrochage (4) de la structure d'échafaudage (3) dans le sens (F) d'un basculement de la structure d'échafaudage (3) par soulèvement en direction de l'élément (2) de construction et permettre, dans le sens opposé (F') une liberté de mouvement du doigt d'accrochage (4) nécessaire pour la mise en appui de la structure d'échafaudage (3) sur la construction (11).

2. Dispositif selon la revendication 1,
**caractérisé en ce qu'**au moins l'une des ouvertures (9, 10) du crochet (8) du dispositif est conformée pour empêcher, après introduction d'un doigt d'accrochage (4) d'une structure d'échafaudage (3) à l'intérieur de ladite ouverture la rotation de ce doigt d'accrochage (4) autour de son axe longitudinal.

3. Dispositif selon l'une des revendications 1 et 2,
**caractérisé en ce qu'**au moins l'une des ouvertures (9, 10) du crochet (8) du dispositif (1) est de longueur supérieure à la section du doigt d'accrochage (4) destiné à coopérer avec le dispositif pour permettre, après introduction du doigt d'accrochage (4) à l'intérieur de ladite ouverture (9, 10), une translation du doigt (4) à l'intérieur de ladite ouverture suivant une direction orthogonale à l'axe d'introduction du doigt dans ladite ouverture et dans le sens d'un éloignement du doigt (4) de l'élément (2) de construction.

4. Dispositif selon la revendication 3,
**caractérisé en ce que** l'ouverture (9) du crochet (8) de dimension supérieure à la section du doigt d'accrochage (4) de la structure d'échafaudage (3) comporte au moins une portion élargie (9A) pour le passage d'un renflement (5) du doigt d'accrochage (4), cette portion élargie (9A) étant ménagée dans ladite ouverture (9) en un emplacement permettant, une fois le doigt d'accrochage (4) introduit et déplacé en translation dans ladite ouverture (9), un décalage axial entre renflement (5) du doigt d'accrochage (4) et portion élargie (9A) de ladite ouverture (9) de manière à empêcher toute sortie intempestive du doigt d'accrochage (4) de ladite ouverture (9).

5. Dispositif selon l'une des revendications 3 et 4,
**caractérisé en ce que** l'ouverture (9) du crochet (8) de dimension supérieure à la section du doigt d'accrochage (4) de la structure d'échafaudage (3) affecte sensiblement la forme d'un trou de serrure double.

6. Dispositif (1) selon l'une des revendications 1 à 5,
**caractérisé en ce que** le crochet (8) affecte sensiblement la forme d'un C à concavité tournée vers l'élément de construction (2), la branche supérieure (8A) du C étant disposée dans le prolongement du corps (7) du dispositif (1) tandis que la branche inférieure (8B) du C présente une extrémité terminale libre.

7. Dispositif selon la revendication 6,
**caractérisé en ce que** les ouvertures (9, 10) du crochet (8) sont ménagées en correspondance, respectivement dans la branche inférieure (8B) et la branche supérieure (8A) du crochet (8), l'ouverture (10) de la branche inférieure (8B) étant ouverte en direction de l'élément de construction (2).

8. Echafaudage possédant une structure (3) avec au moins un doigt d'accrochage (4) et un dispositif (1) d'après une des revendications 1 à 7, la structure (3) pouvant s'accrocher audit dispositif (1).

9. Echafaudage selon la revendication 8,
**caractérisée en ce que** le doigt d'accrochage (4) de la structure d'échafaudage (3) comporte au moins un perçage (6) pour le passage d'un organe, tel qu'une goupille, de verrouillage du doigt d'accrochage (4) à l'intérieur desdites ouvertures (9, 10) du crochet (8) du dispositif (1).

10. Echafaudage selon l'une des revendications 8 et 9,
**caractérisée en ce que** le doigt d'accrochage (4) de la structure d'échafaudage (3) comporte au moins un renflement (5) et **en ce qu'**au moins l'une des ouvertures du dispositif (1) comporte au moins une portion élargie (9A) pour le passage du renflement (5), cette portion élargie (9A) étant ménagée dans ladite ouverture (9) du dispositif en un emplacement permettant, une fois le doigt d'accrochage (4) introduit et déplacé en translation dans ladite ouverture (9), un décalage axial entre renflement (5) du doigt d'accrochage (4) et portion élargie (9A) de ladite ouverture (9) de manière à empêcher toute sortie intempestive du doigt d'accrochage (4) de ladite ouverture (9)

## Patentansprüche

1. Vorrichtung (1), die vorzugsweise dauerhaft an einem Element (2), wie zum Beispiel einem Balken- oder Mauerelement eines Aufbaus (11) befestigt werden kann, zum Zwecke des Anhängens einer Struktur (3) eines Gerüsts, wobei diese Gerüststruktur (3) an mindestens einem Punkt (P) auf dem Aufbau (11) aufliegen muss, um zu verhindern, dass die auf die Gerüststruktur (3) wirkenden Kräfte, insbesondere bei Belastung mit Bedachungsmaterial und/oder sonstigen Bedachungsgegenständen, zu Schwankungen führen, wobei diese Gerüststruktur (3) mindestens eine Anhängeklinke (4) für das Zusammenspiel mit der Vorrichtung (1) besitzt, wobei diese Vorrichtung (1) aus einem Körper (7) gebildet wird, der an dem Element (2) des Aufbaus befestigt werden kann, wobei dieser Körper mit einem Haken (8) ausgestattet ist, der mindestens die Form einer zu dem Element (2) des Aufbaus hin offenen Schlinge aufweist, wobei dieser Haken (8) mindestens zwei übereinander liegende Öffnungen (9, 10) besitzt, die einen quasi-vertikalen Führungsweg bilden, zum Zwecke der Einführung der Anhängeklinke (4) der Gerüststruktur (3) von oben entlang der Achse in die genannten Öffnungen (9, 10), wobei die obere Öffnung (9) durch einen geschlossenen Abschnitt begrenzt ist, **dadurch gekennzeichnet, dass** die untere Öffnung (10) durch einen zum Aufbau (11) hin geöffneten Abschnitt begrenzt ist, wobei die beiden Öffnungen (9, 10) so zusammenwirken, dass ein Ausschwenken der Anhängeklinke (4) der Gerüststruktur (3) in die Richtung (F) einer abkippenden Gerüststruktur (3) durch Anheben der Anhängeklinke in Richtung auf das Element (2) des Aufbaus verhindert wird, und in der entgegengesetzten Richtung (F') eine für das Festhalten und Aufliegen der Gerüststruktur (3) auf dem Aufbau (11) notwendige Bewegungsfreiheit der Anhängeklinke (4) ermöglicht wird.

2. Vorrichtung nach Anspruch 1,
**dadurch gekennzeichnet, dass** mindestens eine der Öffnungen (9, 10) des Hakens (8) der Vorrichtung geeignet ist, nach Einführung einer Anhängeklinke (4) einer Gerüststruktur in die genannte Öffnung, die Drehung dieser Anhängeklinke (4) um ihre eigene Längsachse zu verhindern.

3. Vorrichtung nach einem der Ansprüche 1 und 2,
**dadurch gekennzeichnet, dass** mindestens eine der Öffnungen (9, 10) des Hakens (8) der Vorrichtung (1) länger ist als der Querschnitt der Anhängeklinke (4), welche für das Zusammenspiel mit der Vorrichtung bestimmt ist, um nach Einführung der Anhängeklinke (4) in die genannte Öffnung (9, 10) eine Verschiebung der Anhängeklinke (4) in das Innere der genannten Öffnung zu ermöglichen, und zwar in orthogonaler Richtung zu der Einführungsachse für die Einführung der Anhängeklinke in die genannte Öffnung und in Richtung einer Entfernung der Anhängeklinke (4) von dem Element (2) des Aufbaus.

4. Vorrichtung nach Anspruch 3,
**dadurch gekennzeichnet, dass** die Öffnung (9) des Hakens (8), welche größer ist als der Querschnitt der Anhängeklinke (4) der Gerüststruktur (3), mindestens ein verbreitertes Stück (9A) für den Durchgang einer Ausbauchung (5) der Anhängeklinke (4) enthält, wobei dieses verbreiterte Stück (9A) in der genannten Öffnung (9) an einer Stelle ausgespart ist, welche, nach Einführung und Längsverstellung der Anhängeklinke (4) innerhalb der Öffnung (9), eine axiale Verschiebung zwischen der Ausbauchung (5) der Anhängeklinke (4) und dem verbreiterten Stück (9A) der genannten Öffnung (9) ermöglicht, um so zu verhindern, dass die Anhängeklinke (4) ungewollt aus der genannten Öffnung (9) austritt.

5. Vorrichtung nach einem der Ansprüche 3 und 4,
**dadurch gekennzeichnet, dass** die Öffnung (9) des Hakens (8), die größer ist als der Querschnitt der Anhängeklinke (4) der Gerüststruktur (3), quasi die Form eines doppelten Schlüsselloches aufweist.

6. Vorrichtung (1) nach einem der Ansprüche 1 bis 5,
**dadurch gekennzeichnet, dass** der Haken (8) quasi die Form eines C aufweist, dessen offene Seite dem Element (2) des Aufbaus zugewandt ist, wobei der obere Arm (8A) des C in der Verlängerung des Körpers (7) der Vorrichtung (1) angeordnet ist, und der untere Arm (8B) des C ein frei schwebendes Ende aufweist.

7. Vorrichtung nach Anspruch 6,
**dadurch gekennzeichnet, dass** die Öffnungen (9, 10) des Hakens (8) entsprechend jeweils am unteren Arm (8B) und am oberen Arm (8A) des Hakens (8) gebildet sind, wobei die Öffnung (10) des unteren Arms (8B) zu dem Element (2) des Aufbaus hin offen ist.

8. Gerüst nach einem der Ansprüche 1 bis 7, das eine Struktur (3) mit mindestens einer Anhängeklinke (4) besitzt, wobei die Struktur (3) an die genannte Vorrichtung (1) angehängt werden kann.

9. Gerüst nach Anspruch 8,
**dadurch gekennzeichnet, dass** die Anhängeklinke (4) der Gerüststruktur (3) mindestens eine Bohrung (6) für den Durchgang eines Teils, zum Beispiel eines Stifts, für die Verriegelung der Anhängeklinke (4) in den genannten Öffnungen (9, 10) des Hakens (8) der Vorrichtung (1) aufweist.

10. Gerüst nach einem der Ansprüche 8 und 9,
**dadurch gekennzeichnet, dass** die Anhängeklinke (4) der Gerüststruktur (3) mindestens eine Ausbauchung (5) besitzt und dass mindestens eine der Öffnungen der Vorrichtung (1) mindestens ein verbreitertes Stück (9A) für den Durchgang einer Ausbauchung (5) besitzt, wobei dieses verbreiterte Stück (9A) in der genannten Öffnung (9) an einer Stelle ausgespart ist, welche, nach Einführung und Längsverstellung der Anhängeklinke (4) innerhalb der Öffnung, eine axiale Verschiebung zwischen der Ausbauchung (5) der Anhängeklinke (4) und dem verbreiterten Stück (9A) der genannten Öffnung (9) ermöglicht, um so zu verhindern, dass die Anhängeklinke (4) ungewollt aus der genannten Öffnung (9) austritt.

## Claims

1. Device (1), preferably of a permanent type, which is securable to an element (2), such as a framework element or a wall, of a construction (11) for attaching a scaffolding structure (3), with this structure (3) being supported at one point (P) at least of the construction (11) to prevent the effect of the oscillation torque being exerted on said structure (3), in particular when it is loaded with materials and/or roof operatives, this structure (3) possessing at least one hooking member (4) adapted to co-operate with the device (1), the device (1) being made up of a body (7), suitable for being secured to the construction element (2), this body (7) being provided with a hook (8) which takes the form of at least one loop which is open in the direction towards the construction element (2), this hook (8) comprising at least two superimposed openings (9, 10) which form a substantially vertical guide path for the axial introduction, from above, of the hooking member (4) of the scaffolding structure (3) into said openings (9, 10), the upper opening (9) being defined by a closed cross-section, **characterised in that** the lower opening (10) is defined by a cross-section which is open in the direction towards the construction (11), said openings (9, 10) co-operating with each other to prevent the hooking member (4) of the scaffolding structure (3) from pivoting in the direction (F) of an oscillation of the scaffolding structure (3) by its rising towards the construction element (2) and to permit, in the opposite direction (F'), a freedom of movement for the hooking member (4) which is necessary for supporting the scaffolding structure (3) on the construction (11).

2. Device according to claim 1, **characterised in that** at least one of the openings (9, 10) of the hook (8) of the device is shaped to prevent a hooking member (4) of a scaffolding structure (3) from rotating about its longitudinal axis after this hooking member (4) is introduced into said opening.

3. Device according to one of claims 1 and 2, **characterised in that** at least one of the openings (9, 10) of the hook (8) of the device (1) is of greater length than the cross-section of the hooking member (4) intended to co-operate with the device so as to permit, after the introduction of the hooking member (4) into said opening (9, 10), a movement of the member (4) inside said opening (9, 10) in a direction orthogonal to the axis of introduction of the member into said opening, and in the direction of a movement of the member (4) away from the construction element (2).

4. Device according to claim 3, **characterised in that** the opening (9) of the hook (8) of a greater dimension than the cross-section of the hooking member (4) of the scaffolding structure (3) comprises at least one widened portion (9A) for a bulge (5) of the hooking member (4) to pass therethrough, this widened portion (9A) being provided in said opening (9) at a location which permits, once the hooking member (4) is introduced and displaced in said opening (9), an axial displacement between bulge (5) of the hooking member (4) and widened portion (9A) of said opening (9), so as to prevent any untimely emergence of the hooking member (4) from said opening (9).

5. Device according to one of claims 3 and 4, **characterised in that** the opening (9) of the hook (8) of a greater dimension than the cross-section of the hooking member (4) of the scaffolding structure (3) is substantially in the form of a double lock hole.

6. Device (1) according to one of claims 1 to 5, **characterised in that** the hook (8) has substantially the configuration of a C, with the concave portion turned towards the construction element (2), the upper arm (8A) of the C being disposed in the extension of the body (7) of the device (1), while the lower arm (8B) of the C has a free terminal end.

7. Device according to claim 6, **characterised in that** the openings (9, 10) of the hook (8) are provided in correlation, respectively in the lower arm (8B) and the upper arm (8A) of the hook (8), the opening (10) of the lower arm (8B) being open in the direction towards the construction element (2).

8. Scaffolding, having a structure with at least one hooking member (4) and a device (1) according to one of claims 1 to 7, the structure (3) being able to hook onto said device (1).

9. Scaffolding according to claim 8, **characterised in that** the hooking member (4) of the scaffolding structure (3) comprises at least one pierced hole (6) for the passage of a member, such as a key, for locking the hooking member (4) inside said openings (9, 10) of the hook (8) of the device (1).

10. Scaffolding according to one of claims 8 and 9, **characterised in that** the hooking member (4) of the scaffolding structure (3) comprises at least one bulge (5), and **in that** at least one of the openings of the device (1) comprises at least one widened portion (9A) for the bulge (5) to pass therethrough, this widened portion (9A) being provided in said opening (9) of the device at a location which permits, once the hooking member (4) is introduced and displaced in said opening (9), an axial displacement between bulge (5) of the hooking member (4) and widened portion (9A) of said opening (9), so as to prevent any untimely emergence of the hooking member (4) from said opening (9).
